# EUROPÄISCHE PATENTSCHRIFT

(11) **EP 2 159 125 B1**
(45) Veröffentlichungstag und Bekanntmachung des Hinweises auf die Patenterteilung: **05.12.2018**
(21) Anmeldenummer: 09168860.6
(22) Anmeldetag: 27.08.2009
(51) Int. Cl.: B61F 5/24

(54) **Drehhemmungseinrichtung für ein Fahrzeug**
Rotation damping device for a vehicle
Dispositif de freinage rotatif pour un véhicule

(30) Priorität: 27.08.2008 DE 102008039821
(43) Veröffentlichungstag der Anmeldung: 03.03.2010
(73) Patentinhaber: Bombardier Transportation GmbH, 10785 Berlin (DE)
(72) Erfinder: Lohmann, Alfred, 57080, Siegen-Eisern (DE); Wusching, Michael, 02681, Wilthen (DE)
(74) Vertreter: Cohausz & Florack

(56) Entgegenhaltungen:
- EP-A- 0 004 585
- DE-A1- 4 122 741
- FR-A- 2 217 198
- US-A- 2 698 208
- US-A- 3 730 104
- US-A- 3 889 607
- US-A- 4 228 741
- US-A- 5 960 719
- US-A1- 2007 022 900

## Beschreibung

Die vorliegende Erfindung betrifft ein Fahrzeug, insbesondere ein Schienenfahrzeug, mit einem Fahrwerk als erster Fahrzeugkomponente einem darauf abgestützten Wagenkasten als zweiter Fahrzeugkomponente und einer Drehhemmungseinrichtung gemäß dem Oberbegriff des Anspruchs 1. Die Drehhemmungseinrichtung umfasst einen Reibelementträger für ein erstes Reibelement, wobei der Reibelementträger dazu ausgebildet ist, derart um eine Hochachse des Fahrzeugs drehfest mit dem Fahrwerk oder dem Wagenkasten verbunden zu werden, dass der Wagenkasten über das erste Reibelement auf dem Fahrwerk abgestützt ist. Der Wagenkasten ist hierbei relativ zu dem Fahrwerk unter einer eine Drehung um die Hochachse hemmenden reibungsbehafteten Relativbewegung zwischen dem ersten Reibelement und einem zweiten Reibelement drehbar.

Bei herkömmlichen Schienenfahrzeugen mit einem um eine Hochachse des Fahrzeugs drehbar auf einem Fahrwerk abgestützten Wagenkasten ist es unter anderem bekannt, dem Ausdrehen des Fahrwerks (um die Hochachse des Fahrzeugs) gegenüber dem Wagenkasten über eine Drehhemmungseinrichtung, wie sie beispielsweise aus der WO 93/01076 A1 bekannt ist, einen dämpfenden Widerstand entgegenzusetzen, um so einen stabilen Fahrzeuglauf zu erzielen, insbesondere das Schlingern des Fahrwerks bei Geradeausfahrt in vorgegebenen Grenzen zu halten. Die Drehachse für diese Ausdrehbewegung ist meist durch einen Drehzapfen definiert, über den der Wagenkasten mit dem Fahrwerk verbunden ist.

Typischerweise wird dies über separate Dämpferelemente (so genannte Schlingerdämpfer) und/oder eine so genannte Reibdrehhemmung zwischen dem Fahrwerk und dem Wagenkasten realisiert. Bei der Reibdrehhemmung ist eine Reibpaarung zwischen einem an dem Fahrwerk befestigten ersten Reibelement und einem zweiten Reibelement am Wagenkasten vorgesehen. Bei dem Ausdrehen des Fahrwerks gegenüber dem Wagenkasten kommt es zu einer reibungsbehafteten Relativbewegung zwischen dem ersten Reibelement und dem zweiten Reibelement, welche dem Ausdrehen einen dämpfenden Widerstand entgegengesetzt und somit die Drehung hemmt.

Bei dem aus der WO 93/01076 A1 bekannten Fahrzeug ist das erste Reibelement unmittelbar auf einer Wiege befestigt, die über eine Sekundärfederung auf einem Fahrwerksrahmen sitzt, während das zweite Reibelement unmittelbar an der Wagenkastenstruktur befestigt ist. Diese starre Anbindung der Reibelemente an dem Fahrwerk bzw. dem Wagenkasten hat den Nachteil, dass es in bestimmten Fahrsituationen zu einer ungleichmäßigen Kontaktkraft zwischen den Reibelementen und damit zu einer unerwünschten ungleichmäßigen Bedämpfung der Ausdrehbewegung kommen kann.

Aus der EP 0 004 585 A1 ist eine Drehhemmungseinrichtung bekannt, bei welcher das erste Reibelement auf einem Reibelementträger in Form einer entlang ihrer Längsrichtung bogenförmig ausgebildeten Blattfeder sitzt. Die Blattfeder ist an einem Ende über ein (um die Hochachse drehfestes) Drehgelenk mit dem Fahrwerk verbunden, während sie an ihrem anderen Ende (in ihrer Längsrichtung) verschieblich in einer Führung am Fahrwerk sitzt. Der zum Wagenkasten hin gewölbte Mittelteil der Blattfeder bildet das erste Reibelement, sodass die Blattfeder beim Aufsetzen des Wagenkastens auf das Fahrwerk ausgelenkt und damit vorgespannt wird. Demgemäß kann das erste Reibelement Relativbewegungen zwischen dem Wagenkasten und dem Fahrwerk in Richtung der Hochachse folgen, sodass auch in solchen Fällen noch eine gewisse Kontaktkraft zwischen den Reibelementen und damit eine gewisse Bedämpfung der Ausdrehbewegung erzielt wird.

Ein Problem bei dieser Drehhemmungseinrichtung besteht jedoch zum einen darin, dass sie vergleichsweise viel Bauraum beansprucht, da zur Erzeugung einer hohen Kontaktkraft und damit eines hohen Reibmoments um die Hochachse (also einer guten Dämpfung der Ausdrehbewegung) bei ausreichendem Federweg in Richtung der Hochachse eine vergleichsweise lange Blattfeder erforderlich ist. Dies hat zur Folge, dass der Abstand (quer zur Hochachse) zwischen der Drehachse der Ausdrehbewegung und den beiden Reibelementen und damit auch das Reibmoment vergleichsweise klein ausfällt, da eine derart lange Blattfeder aufgrund des im Bereich des Fahrwerks begrenzten Bauraumes in Fahrzeuglängsrichtung üblicherweise nur mit in Querrichtung des Fahrzeugs ausgerichteter Längsachse angeordnet werden kann.

Ein weiterer Nachteil der Drehhemmungseinrichtung aus der EP 0 004 585 A1 liegt darin, dass die gelenkige Anbindung der Blattfeder im Hinblick auf die drehfeste Anbindung um die Hochachse typischerweise ein gewisses Spiel aufweist, welches das Einsetzen der Dämpfungswirkung bei einer Drehrichtungsumkehr der Ausdrehbewegung verzögert.

Ein weiterer Nachteil der Drehhemmungseinrichtung aus der EP 0 004 585 A1 liegt schließlich darin, dass die Blattfeder im Normalbetrieb des Fahrzeugs (insbesondere bei unterschiedlicher Beladung) einen Hub zwischen zwei Extremstellungen vollführt, über den in der Regel eine vergleichsweise starke Variation der durch die Blattfeder ausgeübten Kraft erfolgt, sodass die Bedämpfung der Ausdrehbewegung stark von der tatsächlichen Beladung des Fahrzeugs abhängt. So kann bei hoher Beladung des Wagenkastens ein unerwünscht starker Anstieg der Bedämpfung eintreten, welcher sich nachteilig auf den Fahrkomfort auswirkt.

Aus der US 5,960,719 ist schließlich ein gattungsgemäßes Fahrzeug mit einer Drehhemmungseinrichtung bekannt, bei welcher das Reibmoment, welches die Ausdrehbewegung hemmt, proportional mit der zunehmenden Beladung ansteigt.

Der vorliegenden Erfindung liegt daher die Aufgabe zu Grunde, ein Fahrzeug der eingangs genannten Art zur Verfügung zu stellen, welches die oben genannten Nachteile nicht oder zumindest in deutlich geringerem Maße aufweist und insbesondere bei einfacher und kostengünstiger Herstellbarkeit unter unterschiedlichen Betriebsbedingungen eine dauerhafte, über den gesamten Bewegungsablauf möglichst gleichmäßige und hohe Dämpfung der Ausdrehbewegung des Fahrwerks gegenüber dem Wagenkasten ermöglicht.

Die vorliegende Erfindung löst diese Aufgabe ausgehend von einem Fahrzeug gemäß dem Oberbegriff des Anspruchs 1 durch die im kennzeichnenden Teil des Anspruchs 1 angegebenen Merkmale.

Der vorliegenden Erfindung liegt die technische Lehre zu Grunde, dass bei einfacher und kostengünstiger Herstellbarkeit unter unterschiedlichen Betriebsbedingungen eine dauerhafte, über den gesamten Bewegungsablauf möglichst gleichmäßige und hohe Dämpfung der Ausdrehbewegung des Fahrwerks gegenüber dem Wagenkasten realisiert werden kann, wenn eine Krafterzeugungseinrichtung mit einem Kontaktelement vorgesehen ist, das auf den Reibelementträger einwirkt und so eine variable Kontaktkraft zwischen dem ersten Reibelement und dem zweiten Reibelement erzeugt.

Durch die funktionale Trennung von Reibelementträger und Krafterzeugungseinrichtung ist es zum einen möglich, das erste Reibelement im Hinblick auf eine Erzielung eines hohen die Ausdrehbewegung dämpfenden Reibmoments an einer günstigen, weit von der Drehachse der Ausdrehbewegung entfernten Position anzuordnen. Ein weiterer Vorteil liegt darin, dass die Krafterzeugungseinrichtung in einfacher Weise für ihre primäre Funktion der Kraftaufbringung optimiert werden kann, während der Reibelementträger selbst wiederum einfach hinsichtlich seiner primären Funktion der möglichst spielfreien Einleitung des dämpfenden Reibmoments in die mit ihm verbundene Fahrzeugkomponente optimiert werden kann. Ein weiterer Vorteil dieser Gestaltung liegt insbesondere darin, dass die Krafterzeugungseinrichtung in einfacher Weise dahingehend gestaltet werden kann, dass sie unabhängig von der Beladung des Fahrzeugs eine möglichst gleichmäßige Kontaktkraft zwischen den Reibelementen bewirkt, sodass eine von der Beladung des Fahrzeugs möglichst unabhängige Dämpfung der Ausdrehbewegung erzielt wird.

Gemäß einem Aspekt der Erfindung betrifft diese daher ein Fahrzeug, insbesondere ein Schienenfahrzeug, mit einem Fahrwerk als erster Fahrzeugkomponente, einem darauf abgestützten Wagenkasten als zweiter Fahrzeugkomponente und einer Drehhemmungseinrichtung, umfassend einen Reibelementträger für ein erstes Reibelement. Der Reibelementträger ist dazu ausgebildet, derart um eine Hochachse des Fahrzeugs drehfest mit dem Fahrwerk oder dem Wagenkasten verbunden zu werden, dass der Wagenkasten über das erste Reibelement auf dem Fahrwerk abgestützt ist, wobei der Wagenkasten relativ zu dem Fahrwerk unter einer eine Drehung um die Hochachse hemmenden reibungsbehafteten Relativbewegung zwischen dem ersten Reibelement und einem zweiten Reibelement drehbar ist. Weiterhin ist eine Krafterzeugungseinrichtung mit einem Kontaktelement vorgesehen, wobei die Krafterzeugungseinrichtung derart mit der den Reibelementträger tragenden Fahrzeugkomponente verbindbar ist, dass sie zur Erzeugung einer Kontaktkraft zwischen dem ersten Reibelement und dem zweiten Reibelement über das Kontaktelement auf den Reibelementträger einwirkt.

Es sei an dieser Stelle nochmals explizit angemerkt, dass der Reibelementträger sowohl mit dem Fahrwerk als auch (bei anderen Varianten) mit dem Wagenkasten drehfest verbunden werden kann. Insbesondere kann eine Ausführung, die zunächst für eine Befestigung an dem Fahrwerk vorgesehen ist, gegebenenfalls durch einfaches Drehen um 180° (um eine horizontale Achse) in einer Ausführung genutzt werden, bei der die Befestigung an dem Wagenkasten erfolgt. Dies bringt den Vorteil einer sehr hohen Flexibilität beim Einsatz der erfindungsgemäßen Drehhemmungseinrichtung mit sich.

Die Krafterzeugungseinrichtung kann grundsätzlich auf beliebige geeignete Weise gestaltet sein. Beispielsweise kann vorgesehen sein, dass das Kontaktelement für jeden Wert der Kontaktkraft zwischen den beiden Reibelementen eine unterschiedliche Position einnimmt. Dies kann beispielsweise der Fall sein, wenn die Krafterzeugungseinrichtung als einfache Federeinrichtung ausgebildet ist, welche zwischen die zugehörige Fahrzeugkomponente und den Reibelementträger geschaltet ist.

Erfindungsgemäß ist vorgesehen, dass die Krafterzeugungseinrichtung eine Losbrechkraft des Kontaktelements definiert, bei deren Überschreiten eine Auslenkung des Kontaktelements erfolgt. Hiermit kann erreicht werden, dass zunächst bis zu einer bestimmten Beladung des Wagenkastens ein beladungsabhängiger Anstieg des Reibmoments bis zu einer bestimmten Reibmonentschwelle erfolgt, welche bei Erreichen der Losbrechkraft vorliegt. Oberhalb dieser Reibmomentschwelle kann dann durch die einsetzende Auslenkung des Kontaktelements (abhängig von der Kennlinie der Krafterzeugungseinrichtung) ein flacherer Anstieg des Reibmoments bis hin zu einem zumindest nahezu konstanten Verlauf des Reibmoments erzielt werden. Mit anderen Worten kann also in vorteilhafter Weise oberhalb einer bestimmten vorgebbaren Beladung des Wagenkastens eine Begrenzung des Reibmoments und damit der Bedämpfung der Ausdrehbewegung erzielt werden.

Hierbei kann die Höhe der Losbrechkraft fest durch die Dimensionierung der Krafterzeugungseinrichtung vorgegeben sein. Bevorzugt weist die Krafterzeugungseinrichtung jedoch eine Vorspanneinrichtung zur Einstellung der Losbrechkraft auf, um so in vorteilhafter Weise gegebenenfalls eine auf den jeweiligen Einsatzfall abgestimmte Einstellung des beladungsabhängigen Verlaufs des Reibmoments und damit der Bedämpfung der Ausdrehbewegung zu erzielen.

Die Krafterzeugungseinrichtung kann grundsätzlich in beliebiger geeigneter Weise gestaltet sein, insbesondere ihre Kraftwirkung nach einem beliebigen Wirkprinzip erzielen. So kann beispielsweise nach einem hydraulischen oder pneumatischen Wirkprinzip arbeiten. Wegen des besonders einfachen und wartungsarmen Aufbaus ist jedoch vorzugsweise vorgesehen, dass die Krafterzeugungseinrichtung nach einem mechanischen Wirkprinzip arbeitet.

Weiterhin kann es sich bei der Krafterzeugungseinrichtung um eine aktive Einrichtung mit einer oder mehreren aktiven Komponenten handeln, bei der die Kraftwirkung über eine entsprechende Ansteuerung eingestellt wird. Wegen des einfachen und robusten Aufbaus umfasst die Krafterzeugungseinrichtung jedoch bevorzugt eine passive Einrichtung, insbesondere eine einfache Federeinrichtung, zur Erzeugung einer Kontaktkraft.

Die Federeinrichtung kann grundsätzlich in beliebiger geeigneter Weise aufgebaut sein. So kann beispielsweise eine einfache pneumatische Feder vorgesehen sein. Ebenso kann eine einfache mechanische Feder, beispielsweise eine Schraubenfeder oder dergleichen vorgesehen sein. Bevorzugt umfasst die Federeinrichtung wenigstens eine Tellerfeder und eine Tellerfederführung, wobei die Tellerfeder eine Hauptfederrichtung definiert, in der die Tellerfeder ihre Hauptfederkraft ausübt, und die Tellerfederführung die Tellerfeder quer zu der Hauptfederrichtung führt. Mit derartigen Tellerfedern lässt sich in besonders einfacher Weise auf besonders kleinem Bauraum ein gewünschter Kraftverlauf der Krafterzeugungseinrichtung erzielen.

Hierbei kann vorgesehen sein, dass die durch die wenigstens eine Tellerfeder definierte Kraft der Krafterzeugungseinrichtung über ein separates Kontaktelement auf den Reibelementträger ausgeübt wird. Bei besonders einfach aufgebauten Varianten der erfindungsgemäßen Drehhemmungseinrichtung ist jedoch vorgesehen, dass die wenigstens eine Tellerfeder selbst das Kontaktelement ausbildet.

Die Krafterzeugungseinrichtung ist wie erwähnt bevorzugt so gestaltet, dass (gegebenenfalls oberhalb einer vorgebbaren Schwelle) eine Variation der Beladung des Wagenkastens nur eine geringe Variation der Kontaktkraft zwischen dem ersten Reibelement und dem zweiten Reibelement und damit nur eine geringe Variation des dämpfenden Reibmoments bewirkt. Die Krafterzeugungseinrichtung ist hierzu bevorzugt derart ausgebildet, dass das Kontaktelement im Normalbetrieb des Fahrzeugs einen vorgebbaren Hub zwischen einer ersten Extremstellung und einer zweiten Extremstellung ausführt, wobei das Kontaktelement in der ersten Extremstellung eine (gegebenenfalls maximale) erste Kraft auf den Reibelementträger ausübt und in der zweiten Extremstellung eine zweite Kraft auf den Reibelementträger ausübt. Die zweite Kraft kann dabei um bis zu 30% der ersten Kraft von der ersten Kraft abweichen. Bevorzugt weicht die zweite Kraft in diesem Fall um höchstens 20% der ersten Kraft, vorzugsweise höchstens 10% der ersten Kraft, weiter vorzugsweise höchstens 5% der ersten Kraft, von der ersten Kraft ab.

Hierdurch kann ein unter fahrdynamischen Gesichtspunkten besonders günstiger Verlauf des dämpfenden Reibmoments erzielt werden. Das dämpfende Reibmoment ist dann (gegebenenfalls oberhalb einer vorgebbaren Schwelle) nicht nur weit gehend beladungsunabhängig, auch beim Einwirken von vertikalen Trägheitskräften, welches bei bekannten Gestaltungen eine starke Variation des Reibmoments hervorruft, bleibt das Reibmoment in vorteilhafter Weise in engen vorgebbaren Grenzen.

Das Kontaktelement kann an beliebiger geeigneter Stelle am Reibelementträger angreifen. So kann das Kontaktelement im Bereich des ersten Reibelements auf den Reibelementträger einwirken. Bei anderen Varianten der Erfindung kann das Kontaktelement aber auch auf einer dem ersten Reibelement abgewandten Seite auf den Reibelementträger einwirken.

Der Reibelementträger kann grundsätzlich auf beliebige geeignete Weise aus einer oder mehreren Komponenten gestaltet sein. Bevorzugt ist der Reibelementträger als eine einfache Baueinheit gestaltet, die wenigstens einen Trägerarm mit einem ersten Endbereich und einem in Richtung einer Längsachse des Trägerarms beabstandeten zweiten Endbereich aufweist. Der Trägerarm weist in dem ersten Endbereich einen Anschlussbereich auf, der zur Verbindung mit der den Reibelementträger tragenden Fahrzeugkomponente ausgebildet ist. In einem von dem ersten Endbereich in Richtung der Längsachse des Trägerarms beabstandeten Bereich trägt der Trägerarm dann das erste Reibelement.

Der Trägerarm kann grundsätzlich in beliebiger geeigneter Weise gestaltet sein. So kann er beispielsweise als einfaches (im Vergleich zu seiner Längserstreckung) schmales Bauteil gestaltet sein, welches in einem oder mehreren entlang seiner Längsachse voneinander beabstandeten Anschlussabschnitten mit der den Reibelementträger tragenden Fahrzeugkomponente verbunden ist. Bevorzugt ist jedoch vorgesehen, dass der Anschlussbereich des Trägerarms wenigstens zwei Anschlussabschnitte aufweist, die zur Verbindung mit der den Reibelementträger tragenden Fahrzeugkomponente ausgebildet sind, wobei die beiden Anschlussabschnitte quer zu der Längsachse des Reibelementträgers zueinander beabstandet sind. Hierdurch kann eine (insbesondere im Hinblick auf die möglichst spielfreie Einleitung des Reibmoments) besonders vorteilhafte Abstützung des Reibmoments an der den Reibelementträger tragenden Fahrzeugkomponente erzielt werden.

Vorzugsweise ist wenigstens einer der Anschlussabschnitte dazu ausgebildet, spielfrei mit der den Reibelementträger tragenden Fahrzeugkomponente verbunden zu werden, um zu jedem Zeitpunkt (also auch bei einer Richtungsumkehr der Ausdrehbewegung) die Einleitung des gewünschten Reibmoments zu gewährleisten. Dies kann durch ein entsprechendes Gelenk erfolgen. Wegen der besonders einfachen Gestaltung ist jedoch bevorzugt eine starre Verbindung in diesem Anschlussabschnitt vorgesehen. Der Reibelementträger ist dann bevorzugt in Richtung der Hochachse entsprechend weich ausgebildet, um Relativbewegungen zwischen dem Fahrwerk und dem Wagenkasten folgen zu können. In einer Ebene senkrecht zu der Hochachse ist der Reibelementträger jedoch bevorzugt ausreichend steif, um zu jedem Zeitpunkt (also auch bei einer Richtungsumkehr der Ausdrehbewegung) die Einleitung des gewünschten Reibmoments zu gewährleisten.

Dies kann grundsätzlich auf beliebige geeignete Weise erfolgen, beispielsweise indem der Trägerarm im Wesentlichen plattenförmig gestaltet ist, wobei die Plattenebene (mithin also die Haupterstreckungsebene des Reibelementträgers) quer zur Hochachse verläuft. Die Außenkontur des plattenförmigen Trägerarms kann dann auf beliebige geeignete Weise gestaltet sein. Bevorzugt ist der Trägerarm im Wesentlichen dreieckförmig ausgebildet, da hiermit auf besonders einfache Weise eine an die tatsächlichen Lastverhältnisse angepasste Gestaltung erzielt werden.

So ist beispielsweise bevorzugt vorgesehen, dass sich der Anschlussbereich zwischen zwei Eckbereichen des Trägerarms erstreckt und das Reibelement in dem dritten Eckbereich des Trägerarms angeordnet ist. Eine solche Konfiguration trägt den Lastverhältnissen bei der Einleitung des Reibmoments in die den Trägerarm tragende Fahrzeugkomponente besonders effektiv Rechnung, da zum einen an der Dreiecksspitze mit dem Reibelement noch ein vergleichsweise geringes Biegemoment um die Hochachse vorliegt, sodass der geringe Querschnitt des Trägerarms ausreicht, um dieses aufzunehmen. Mit dem zum Anschlussbereich hin zunehmenden Biegemoment nimmt bei dieser Gestaltung dann auch der Querschnitt zu, sodass zum einen zu jedem Zeitpunkt eine optimale Querschnittsausnutzung des Trägerarms erzielt werden kann. Zum anderen kann eine hohe Stützbreite im Anschlussbereich erzielt werden, wodurch die in die tragende Fahrzeugkomponente eingeleiteten Lasten reduziert und die Verbindung im Anschlussbereich entsprechend einfach gestaltet werden kann.

Es versteht sich hierbei, dass die im Wesentlichen dreiecksförmige Gestalt des Trägerarms nicht notwendigerweise geradlinige Seiten aufweisen muss. Vielmehr ist bei bevorzugten Varianten der Erfindung eine zumindest abschnittsweise polygonale und/oder gekrümmte Kontur der Seiten vorgesehen.

Vorzugsweise wird bei der Gestaltung des Trägerarms nicht nur der Verlauf des aus dem Reibmoment resultierenden Biegemoments um die Hochachse berücksichtigt. Vielmehr kann auch eine aus einer Relativbewegungen zwischen dem Fahrwerk und dem Wagenkasten erforderliche ausgleichende Verformung des Trägerarms berücksichtigt werden. So kann das Biegewiderstandsmoment des Trägerarms um die jeweils zu betrachtende Biegeachse so gewählt werden, dass der Trägerarm im tatsächlichen Betrieb bei den zu erwartenden Lasten um eine Biegeachse (z. B. die Hochachse) keine nennenswerte Verformung erfährt, während er um eine andere Biegeachse (die z. B. quer zu der Hochachse und der Längsachse des Trägerarms verläuft) eine gewünschte Deformation erfährt.

Die entsprechende Variation des Biegewiderstandsmoments kann auf beliebige geeignete Weise erfolgen, nämlich über das Material und/oder die Querschnittsgeometrie. Bei bevorzugten Varianten der Erfindung weist der Trägerarm um eine Trägheitsachse ein Flächenträgheitsmoment auf, wobei die Trägheitsachse quer zu einer durch die Längsachse des Trägerarms und die Hochachse des Fahrzeugs definierte Ebene verläuft, und es ist vorgesehen, dass das Flächenträgheitsmoment in Richtung der Längsachse des Trägerarms entsprechend einer gewünschten Verformung des Trägerarms im Normalbetrieb variiert, insbesondere zum zweiten Ende hin abnimmt. Hierbei kann die gewünschte Verformung an beliebige Vorgaben angepasst sein. Vorzugsweise handelt es sich dabei um Vorgaben hinsichtlich der Anbindung des Trägerarms an der tragenden Fahrzeugkomponente und/oder der Einleitung der Lasten in die tragende Fahrzeugkomponente.

Bei vorteilhaften Varianten der erfindungsgemäßen Drehhemmungseinrichtung wird das Flächenträgheitsmoment derart variiert, dass sich eine im Normalbetrieb des Fahrzeugs zu erwartende Deformation des Trägerarms im Wesentlichen nicht bis in den Anschlussbereich erstreckt. Hierdurch gestaltet sich die Anbindung des Trägerarms besonders einfach. Der Trägerarm weist in einer quer zu seiner Längsachse verlaufenden Querschnittsebene einen Querschnitt auf, wobei der Querschnitt des Trägerarms zur Variation des Flächenträgheitsmoments in Richtung der Längsachse des Trägerarms abnimmt.

Die vorliegende Erfindung betrifft weiterhin ein Fahrzeug, insbesondere ein Schienenfahrzeug, mit einem Fahrwerk, einem darauf abgestützten Wagenkasten und einer erfindungsgemäßen Drehhemmungseinrichtung, wobei der Reibelementträger derart um eine Hochachse des Fahrzeugs drehfest mit dem Fahrwerk oder dem Wagenkasten verbunden ist, dass der Wagenkasten über das erste Reibelement auf dem Fahrwerk abgestützt ist. Der Wagenkasten ist relativ zu dem Fahrwerk drehbar, wobei es zu einer eine Drehung um die Hochachse hemmenden reibungsbehafteten Relativbewegung zwischen dem ersten Reibelement und einem zweiten Reibelement kommt, und die Krafterzeugungseinrichtung ist mit der den Reibelementträger tragenden Fahrzeugkomponente verbunden.

Vorzugsweise sind der Reibelementträger und die Krafterzeugungseinrichtung mit dem Fahrwerk verbunden, da sich eine solche Gestaltung besonders einfach realisieren lässt. Das Fahrwerk kann beliebig gestaltet sein, wobei es von besonderem Vorteil ist, wenn das Fahrwerk einen Fahrwerksrahmen und eine Wiege umfasst, die über eine Sekundärfederung auf dem Fahrwerksrahmen abgestützt ist und in Querrichtung des Fahrzeugs verläuft, der Wagenkasten über die Drehhemmungseinrichtung auf der Wiege abgestützt ist und die Drehhemmungseinrichtung in einem Endbereich der Wiege angeordnet ist. Hierdurch kann eine einfache und effektive Integration der Drehhemmungseinrichtung erzielt werden. Vorzugsweise sind dabei der Reibelementträger und die Krafterzeugungseinrichtung mit der Wiege verbunden.

Die vorliegende Erfindung lässt sich im Zusammenhang mit einer beliebigen Abstützung des Wagenkastens auf dem Fahrwerk anwenden. So kann sie beispielsweise bei Varianten zum Einsatz kommen, bei denen der Wagenkasten in Richtung der Hochachse nur über die Reibelemente abgestützt ist, während Längs- und Querkräfte zwischen Wagenkasten und Fahrwerk über einen Drehzapfen oder dergleichen übertragen werden. Besonders vorteilhaft lässt sie sich aber auch bei Fahrzeugen einsetzen, bei denen der Wagenkasten über eine die Drehachse der Relativbewegung zwischen dem Wagenkasten und dem Fahrwerk definierende Lagereinrichtung, beispielsweise einen Drehkranz oder dergleichen, in Richtung der Hochachse auf dem Fahrwerk abgestützt ist.

Weitere bevorzugte Ausgestaltungen der Erfindung ergeben sich aus den Unteransprüchen bzw. der nachstehenden Beschreibung bevorzugter Ausführungsbeispiele, welche auf die beigefügten Zeichnungen Bezug nimmt. Es zeigt:
- Figur 1: eine schematische Seitenansicht einer bevorzugten Ausführungsform des erfindungsgemäßen Schienenfahrzeugs mit einer bevorzugten Ausführungsform der erfindungsgemäßen Drehhemmungseinrichtung;
- Figur 2: ein Detail des Schienenfahrzeugs aus Figur 1 in einem schematischen Schnitt entlang der Linie II-II;
- Figur 3: ein Detail des Schienenfahrzeugs aus Figur 1 in einem schematischen Schnitt entlang der Linie III-III;
- Figur 4: einen schematischen Schnitt durch ein Detail einer weiteren bevorzugten Ausführungsform des erfindungsgemäßen Schienenfahrzeugs mit einer weiteren bevorzugten Ausführungsform der erfindungsgemäßen Drehhemmungseinrichtung.

### Erstes Ausführungsbeispiel

Die Figuren 1 bis 3 zeigen schematische Darstellungen eines erfindungsgemäßen Schienenfahrzeugs 101. Zur Vereinfachung der nachfolgenden Beschreibung wird in den Figuren ein Koordinatensystem (x, y, z) verwendet, bei dem die x-Achse die Fahrzeuglängsrichtung bezeichnet, die y-Achse die Fahrzeugquerrichtung und die z-Achse die Fahrzeughochrichtung bezeichnet. Es sei hier angemerkt, dass die im Folgenden getroffenen Angaben zur Ausrichtung bzw. Lage einzelner Komponenten des Fahrzeugs (sofern nachfolgend nicht ausdrücklich Anderes angegeben wird) stets auf einen statischen Zustand bei gerader, horizontaler Gleislage beziehen.

Das Schienenfahrzeug 101 umfasst einen Wagenkasten 102, der im Bereich seiner beiden Enden jeweils auf einem Fahrwerk in Form eines Drehgestells 103 abgestützt ist. Das Drehgestell 103 umfasst jeweils zwei Radsätze 103.1, auf denen über eine (in den Figuren nur stark schematisiert dargestellte) Primärfederung 103.2 ein Drehgestellrahmen 103.3 abgestützt ist. Auf dem Drehgestellrahmen 103.3 stützt sich wiederum in herkömmlicher Weise über eine (in den Figuren nur stark schematisiert dargestellte) Sekundärfederung 103.4 eine Wiege 103.5 ab.

Im Bereich der beiden in Fahrzeugquerrichtung liegenden Enden der Wiege 103.5 ist der Wagenkasten 102 jeweils über die Reibelemente 104.1 und 104.2 einer erfindungsgemäßen Drehhemmungseinrichtung 104 auf der Wiege 103.5 abgestützt. Weiterhin ist der Wagenkasten 102 im Mittenbereich der Wiege 103.5 über eine nach Art eines Drehkranzes gestaltete Stützeinrichtung 105 auf der Wiege 103.5 abgestützt, sodass eine Aufteilung der Stützkräfte (in Fahrzeughochrichtung) zwischen der mittig angeordneten Stützeinrichtung 105 und den Drehhemmungseinrichtungen 104 erfolgt.

Wie Figur 2 und 3 zu entnehmen ist, umfasst die Drehhemmungseinrichtung 104 einen an der Wiege 103.5 befestigten Reibelementträger 104.3, der das erste Reibelement 104.1 trägt. Der Reibelementträger 104.3 ist hierbei als im Wesentlichen dreiecksförmiger Trägerarm ausgebildet, dessen Längsachse sich in Fahrzeugquerrichtung erstreckt.

An einem Ende des Trägerarms 104.3 ist in einem (die Basis des Trägerarms 104.3 bildenden) ersten Endbereich des Trägerarms 104.3 ein Anschlussbereich 104.4 ausgebildet. Der Anschlussbereich 104.4 weist (an zwei Ecken, nämlich den beiden Enden der Basis des Trägerarms 104.3) zwei in Fahrzeuglängsrichtung (x-Richtung) beabstandete Anschlussabschnitte 104.5 und 104.6 auf, über die der Trägerarm 104.3 mit der Wiege 103.5 verbunden ist.

An dem von dem ersten Endbereich in Fahrzeugquerrichtung (y-Richtung) beabstandeten zweiten Endbereich des Trägerarms 104.3 ist auf der dem Wagenkasten 102 zugewandten Oberseite des Trägerarms 104.3 das erste Reibelement 104.1 angeordnet. Das erste Reibelement 104.1 kann dabei lösbar an dem Trägerarm 104.3 befestigt sein, um eine schnelle Austauschbarkeit des ersten Reibelements 104.1 zu gewährleisten. Das erste Reibelement 104.1 wirkt mit dem zweiten Reibelement 104.2 zusammen, das ebenfalls lösbar an dem Wagenkasten 102 befestigt ist, um seine schnelle und einfache Austauschbarkeit zu gewährleisten.

Im zweiten Endbereich des Trägerarms 104.3 ist eine separate Krafterzeugungseinrichtung 104.7 der Drehhemmungseinrichtung 104 angeordnet. Die Krafterzeugungseinrichtung wirkt über ein Kontaktelement 104.8 auf die dem ersten Reibelement 104.1 abgewandte Seite des Trägerarms 104.3 ein und erzeugt so eine Kontaktkraft F zwischen dem ersten Reibelement 104.1 und dem zweiten Reibelement 104.2.

Im Falle einer Ausdrehbewegung des Drehgestells 103 bezüglich des Wagenkastens 102 um die Fahrzeughochachse (z-Richtung) kommt es zu einer reibungsbehafteten Relativbewegung zwischen den beiden Reibelementen 104.1 und 104.2, welche ein Reibmoment MR um die Fahrzeughochachse bewirkt. Dieses Reibmoment wirkt der Ausdrehbewegung jeweils entgegen und dämpft so die Ausdrehbewegung des Drehgestells 103 bezüglich des Wagenkastens 102. Die Höhe der Kontaktkraft F bestimmt dabei die Höhe des Reibmoments MR.

Um das Reibmoment MR beeinflussen zu können, weist die Krafterzeugungseinrichtung 104.7 eine mechanische Federeinrichtung in Form eines Tellerfederpakets 104.9 auf, das in einer zylindrischen Kammer eines (die einzelnen Tellerfedern quer zur ihrer Hauptfederrichtung führenden) Gehäuses 104.10 der Krafterzeugungseinrichtung 104.7 angeordnet ist. Das Tellerfederpaket 104.9 stützt sich einerseits gegen einen ringförmigen Absatz 104.11 an dem Kontaktelement 104.8 und andererseits an einem Gehäusedeckel 104.12 des Gehäuses 104.10 ab. Das Gehäuse 104.10 ist starr mit der Wiege 103.5 verbunden, sodass das durch das Gehäuse 104.10 geführte Kontaktelement 104.8 durch die Federkraft des Tellerfederpakets 104.9 (in seiner Hauptfederrichtung) nach oben gegen den Trägerarm 104.3 gedrückt wird, wodurch die Kontaktkraft K erzeugt wird.

Die Kontaktkraft K bestimmt sich hierbei aus der aktuellen axialen Länge L des Tellerfederpakets 104.9. Je geringer die axiale Länge L im aktuellen Zustand ist, desto stärker ist das Tellerfederpaket 104.9 komprimiert und desto größer ist die von den Tellerfederpaket 104.9 ausgeübte Kraft.

Im unbelasteten Zustand der Krafterzeugungseinrichtung 104.7 wird der Absatz 104.11 durch die Kraftwirkung des Tellerfederpakets 104.9 gegen einen oberen Anschlag 104.13 an dem Gehäuse 104.10 gedrückt. Vorzugsweise ist vorgesehen, dass das Tellerfederpaket 104.9 bereits um eine gewisse Länge komprimiert ist, mithin also gegenüber einem lastfreien Zustand um einen gewissen Betrag vorgespannt ist. Der Absatz 104.11 liegt dann mit einer gewissen Vorspannkraft FV an dem Anschlag 104.13 an.

Die Höhe der Vorspannkraft FV kann im vorliegenden Beispiel in weiten Grenzen über eine Vorspanneinrichtung nach den Erfordernissen des aktuellen Anwendungsfalls eingestellt werden. Die Vorspanneinrichtung wird dabei von dem lösbar mit dem Gehäuse 104.10 verbundenen Gehäusedeckel 104.12 und gegebenenfalls einer der mehreren austauschbaren Distanzscheiben 104.14 gebildet. Je nach der Dicke (Abmessung in Längsrichtung des Tellerfederpakets 104.9) der verwendeten Distanzscheibe(n) 104.14 ist das Tellerfederpaket 104.9 in dem unbelasteten Zustand der Krafterzeugungseinrichtung 104.7 mehr oder weniger stark komprimiert und somit der Absatz 104.11 mehr oder weniger stark gegen den Anschlag 104.13 vorgespannt.

Die Gestaltung mit dem lösbaren Gehäusedeckel 104.12 hat zudem den Vorteil, dass die Krafterzeugungseinrichtung durch Entfernen des Gehäusedeckels 104.12 beispielsweise zu Wartungszwecken außer Funktion gesetzt werden kann. Hiermit ist es dann in einfacher Weise möglich, die Reibelemente 104.1 und 104.2 bzw. den gesamten Trägerarm 104.3 auszutauschen.

Wird das Kontaktelement 104.8 durch den auf die Wiege 103.5 aufgesetzten Wagenkasten 102 belastet, so erfolgt zunächst solange keine Auslenkung des Kontaktelements 104.8 bis auf das Kontaktelement 104.8 über den Trägerarm 104.3 in Längsrichtung des Tellerfederpakets 104.9 eine Kraft ausgeübt wird, die größer ist als die Vorspannkraft FV. Mit anderen Worten definiert die Vorspannkraft FV eine Losbrechkraft, bei deren Überschreiten eine Auslenkung des Kontaktelements 104.8 erfolgt.

Bei einem weiteren Anstieg der über den Trägerarm 104.3 in Längsrichtung des Tellerfederpakets 104.9 auf das Kontaktelement 104.8 ausgeübten Kraft, erfolgt eine weitere Kompression des Tellerfederpakets 104.9, bis ein Kräftegleichgewicht erreicht ist, bei dem dann die Kontaktkraft K zwischen den beiden Reibelementen 104.1 und 104.2 wirkt.

Der Anstieg der durch das Tellerfederpaket 104.9 ausgeübten Kraft kann hierbei durch die Wahl der verwendeten Tellerfedern eingestellt werden. Vorzugsweise werden vergleichsweise weiche Tellerfedern verwendet, welche jedoch schon im unbelasteten Ausgangszustand der Krafterzeugungseinrichtung 104.7 vergleichsweise stark vorgespannt sind, um die gewünschte Vorspannkraft FV zu erzielen. Dies hat den Vorteil, dass bei Überschreiten der Losbrechkraft FV nur noch ein vergleichsweise flacher Anstieg der Kontaktkraft K erfolgt, sodass mit anderen Worten auch eine Begrenzung des Reibmoments und damit eine Begrenzung der Bedämpfung der Ausdrehbewegung erzielt werden kann.

Hierbei kann vorgesehen sein, dass die Losbrechkraft FV schon im unbeladenen Zustand des Wagenkastens 102 überschritten wird, sodass bereits in diesem Zustand eine Auslenkung des Kontaktelements 104.8 erfolgt. Bei weiterer Beladung des Wagenkastens 102 wird dann ein starker Anstieg der Kontaktkraft vermieden. Vielmehr wird in diesem Fall dann ein größerer Anteil der Gewichtskraft des Wagenkastens 102 über die zentrale Stützeinrichtung 105 in das Drehgestell 103 eingeleitet.

Dies hat zur Folge, dass mit der Kontaktkraft auch das die Ausdrehbewegung dämpfende Reibmoment nur vergleichsweise schwach ansteigt. Bei entsprechender Auslegung des Tellerfederpakets 104.9 kann hier gegebenenfalls sogar erreicht werden, dass das dämpfende Reibmoment (unabhängig von der Beladung des Wagenkastens 102) nahezu konstant bleibt, was in gewissen Anwendungsfällen von Vorteil sein kann.

Ebenso kann natürlich vorgesehen sein, dass die Losbrechkraft FV erst bei einer vorgebbaren Beladung des Wagenkastens 102 erreicht wird. In diesem Fall kann dann zunächst bis zum Erreichen der Losbrechkraft FV ein vergleichsweise steiler Anstieg der Kontaktkraft K (in Abhängigkeit von der Beladung des Wagenkastens 102) und damit ein beladungsabhängiger Anstieg des dämpfenden Reibmoments MR bis zu einer bestimmten Reibmonentschwelle erzielt werden, während nach Überschreiten der Losbrechkraft FV (je nach Anwendungsfall) wiederum die oben beschriebene Begrenzung des Reibmoments MR bzw. ein flacherer Anstieg des Reibmoments MR erreicht werden kann.

Im vorliegenden Beispiel ist das Tellerfederpaket 104.9 so ausgelegt, dass das Kontaktelement 104.8 im Normalbetrieb des Fahrzeugs 101 einen vorgebbaren Hub zwischen einer ersten Extremstellung (der Absatz 104.11 liegt an dem Anschlag 104.13 an) und einer zweiten Extremstellung (Trägerarm 104.3 steht kurz vor dem Anschlagen an dem Gehäuse 104.10) ausführt. In Richtung der Fahrzeughochachse (z-Richtung) übt das Kontaktelement 104.8 in der ersten Extremstellung als eine maximale erste Kraft die Losbrechkraft FV auf den Trägerarm 104.3 aus, während es in der zweiten Extremstellung eine zweite Kraft auf den Trägerarm 104.3 ausübt. Das Tellerfederpaket 104.9 ist so ausgelegt, dass die zweite Kraft im vorliegenden Beispiel um höchstens 5% der ersten Kraft von der ersten Kraft abweicht. Es versteht sich jedoch, dass bei anderen Varianten der Erfindung auch eine stärkere Abweichung der zweiten Kraft von der ersten Kraft möglich ist. Insbesondere sind Abweichungen um bis zu 30% der ersten Kraft möglich.

Hierdurch kann ein unter fahrdynamischen Gesichtspunkten besonders günstiger Verlauf des dämpfenden Reibmoments MR erzielt werden. Das dämpfende Reibmoment MR ist dann (gegebenenfalls oberhalb einer vorgebbaren Schwelle) nicht nur weit gehend beladungsunabhängig, auch beim Einwirken von vertikalen Trägheitskräften, welches bei bekannten Gestaltungen eine starke Variation des Reibmoments hervorruft, bleibt das Reibmoment MR in vorteilhafter Weise in engen vorgebbaren Grenzen.

Durch die erfindungsgemäße funktionale Trennung des Reibelementträgers 104.3 und der Krafterzeugungseinrichtung 104.7 ist es zum einen möglich, das erste Reibelement im Hinblick auf eine Erzielung eines hohen die Ausdrehbewegung dämpfenden Reibmoments an einer günstigen, in Fahrzeugquerrichtung weit von der (durch die Stützeinrichtung 105 definierten) Drehachse der Ausdrehbewegung entfernten Position anzuordnen. Ein weiterer Vorteil liegt darin, dass die Krafterzeugungseinrichtung 104.7 wie oben beschrieben in einfacher Weise für ihre primäre Funktion der Kraftaufbringung optimiert werden kann.

Auch der Reibelementträger 104.3 kann wiederum einfach hinsichtlich seiner primären Funktion der möglichst spielfreien Einleitung des dämpfenden Reibmoments MR in das Drehgestell 103 optimiert werden. So wird eine spielfreie Einleitung des dämpfenden Reibmoments MR im vorliegenden Beispiel dadurch realisiert, dass der Trägerarm 104.3 im Bereich der Anschlussabschnitte 104.5 und 104.6 starr mit der Wiege 103.5 verbunden ist. Dies kann über eine beliebige, bevorzugt lösbare Verbindung geschehen. Beispielsweise kann eine einfache Schraubverbindung vorgesehen sein, wobei dann vorzugsweise über eine Verzahnung der Kontaktflächen oder dergleichen eine drehfeste Verbindung realisiert ist.

Durch die quer zu der Längsachse des Trägerarms 104.3 zueinander beabstandete Anordnung der Anschlussabschnitte 104.5 und 104.6 wird eine besonders vorteilhafte hohe Stützbreite der Abstützung des Reibmoments M in R in der Wiege 103.5 erzielt, sodass im Bereich der Anschlussabschnitte 104.5 und 104.6 nur vergleichsweise geringe Kräfte zu übertragen sind. Hierdurch kann die Anwendung des Trägerarms 104.3 an der Wiege 103.5 besonders einfach gestaltet werden.

Wie den Figuren 2 und 3 zu entnehmen ist, ist der Trägerarm 104.3 als im Wesentlichen plattenförmiges Bauteil ausgeführt, wobei die Plattenebene (bzw. die Haupterstreckungsebene des Trägerarms 104.3) quer zur Hochachse (z-Richtung) verläuft. Durch die Anordnung der Anschlussabschnitte 104.5 und 104.6 in zwei Eckbereichen des Trägerarms 104.3 und die Anordnung des ersten Reibelements 104.1 in dem dritten Eckbereich des Trägerarms 104.3 wird den Lastverhältnissen bei der Einleitung des Reibmoments MR in die Wiege 103.5 besonders effektiv Rechnung getragen. So liegt zum einen im Bereich der das erste Reibelement 104.1 tragenden Ecke noch ein vergleichsweise geringes Biegemoment um die Hochachse vor, sodass der geringe Querschnitt des Trägerarms 104.3 in diesem Bereich ausreicht, um dieses ohne nennenswerte Deformation aufzunehmen. Mit dem zum Anschlussbereich hin zunehmenden Biegemoment nimmt bei dieser Gestaltung dann auch der Querschnitt und damit das Biegewiderstandsmoment zu, sodass neben der vorteilhaft hohen Stützbreite zu jedem Zeitpunkt eine optimale Querschnittsausnutzung des Trägerarms 104.3 ohne nennenswerte Deformation erzielt wird.

Wie Figur 2 zu entnehmen ist, weist der Trägerarm 104.3 in der gezeigten Draufsicht eine abschnittsweise gekrümmte Kontur auf. Hierdurch wird unter anderem das Flächenträgheitsmoment und damit das Biegewiderstandsmoment des Trägerarms 104.3 um eine quer zu seiner Längsrichtung und parallel zu seiner Haupterstreckungsebene verlaufende Biegeachse (die im vorliegenden Beispiel parallel zur x-Richtung verläuft) in Längsrichtung des Trägerarms 104.3 derart variiert, dass es zu dem ersten Reibelement 104.1 hin nach einem vorgegebenen Verlauf abnimmt. Der Querschnittsverlauf des Trägerarms 104.3 ist so gewählt, dass der Trägerarm 104.3 im tatsächlichen Betrieb bei den zu erwartenden Lasten um eine zur Fahrzeughochachse parallele Biegeachse keine nennenswerte Verformung erfährt, während er um eine zur Fahrzeuglängsachse parallele Biegeachse eine gewünschte Deformation erfährt.

Im vorliegenden Beispiel ist die Variation des Flächenträgheitsmoments des Trägerarms 104.3 so gewählt, dass sich eine im Normalbetrieb des Fahrzeugs zu erwartende Deformation des Trägerarms 104.3 im Wesentlichen nicht bis in den Anschlussbereich 104.4 erstreckt. Hierdurch gestaltet sich die Anbindung des Trägerarms 104.3 an die Wiege 103.5 besonders einfach.

Durch die starre und damit spielfreie Verbindung des Trägerarms 104.3 mit der Wiege 103.5 sowie das an den Verlauf des Biegemoments um die Fahrzeughochachse angepasste Biegewiderstandsmoment des Trägerarms 104.3 ist in vorteilhafter Weise zu jedem Zeitpunkt, mithin auch bei einer Richtungsumkehr der Ausdrehbewegung, die Einleitung des gewünschten Reibmoments MR in die Wiege 103.5 gewährleistet. Mit anderen Worten kommt es bei einer Richtungsumkehr der Ausdrehbewegung zu keinen nennenswerten Spieleffekten, bei denen bis zum Anliegen des entgegengesetzten Reibmoments MR in voller Höhe ein vergleichsweise langer Zeitraum vergeht.

Es sei in diesem Zusammenhang noch angemerkt, dass der Trägerarm bei anderen Varianten der Erfindung natürlich auch eine beliebige andere Gestalt aufweisen kann. Beispielsweise kann bei besonders einfachen Varianten ein im Wesentlichen trapezförmiger Trägerarm vorgesehen sein, wie dies in Figur 2 durch die gestrichelte Kontur 107 angedeutet ist.

### Zweites Ausführungsbeispiel

Die Figur 4 zeigt (in einer der Figur 3 entsprechenden Ansicht) ein weiteres Ausführungsbeispiel eines erfindungsgemäßen Schienenfahrzeugs 201. Das Schienenfahrzeug 201 entspricht in seiner grundsätzlichen Gestaltung und Funktionsweise dem Schienenfahrzeug 101, sodass hier lediglich auf die Unterschiede eingegangen werden soll. Insbesondere sind identische Bauteile mit identischen Bezugsziffern versehen, während gleichartige Bauteile mit um den Wert 100 erhöhten Bezugsziffern versehen sind. Sofern nachfolgend keine anders lautenden Angaben gemacht werden, wird bezüglich der Eigenschaften dieser Komponenten ausdrücklich auf die obigen Ausführungen verwiesen.

Der Unterschied zu dem Schienenfahrzeug 101 besteht zum einen darin, dass bei dem Fahrzeug 201 der (das erste Reibelement 104.1 tragende) Trägerarm 104.3 der Drehhemmungseinrichtung 204 über seine Anschlussabschnitte 104.5 und 104.6 starr und damit um die Fahrzeughochachse (z-Richtung) drehfest an dem Wagenkasten 202 befestigt ist, während das zweite Reibelement 104.2 an der Wiege 103.5 befestigt ist.

Ein weiterer Unterschied besteht darin, dass die Krafterzeugungseinrichtung 204.7 lediglich ein Tellerfederpaket 204.9 umfasst, welches quer zu seiner Längsrichtung bzw. Hauptfederrichtung durch einen starr am Trägerarm 104.3 befestigten Führungsbolzen 204.15 geführt ist (der im Betrieb in eine Ausnehmung 202.1 in dem Wagenkasten 202 eintaucht). Mithin bildet bei dieser Variante also die den Trägerarm kontaktierende Tellerfeder 204.8 das Kontaktelement der Krafterzeugungseinrichtung 204.7.

Ein weiterer Unterschied besteht schließlich darin, dass der Wagenkasten 202 in Richtung der Fahrzeughochachse (z-Richtung) nur über die Reibelemente 104.1, 104.2 abgestützt ist, während Längs- und Querkräfte zwischen dem Wagenkasten 202 und der Wiege 103.5 auch über einen Drehzapfen 205 übertragen werden. Dies hat zur Folge, dass zwar stets ein (die Ausdrehbewegung zwischen dem Fahrwerk 103 und dem Wagenkasten 202 dämpfendes) beladungsabhängiges Reibmoment MR ohne die oben beschriebene Begrenzung anliegt. Die Verformbarkeit des Trägerarms quer zu seiner Haupterstreckungsebene gewährleistet hierbei jedoch eine gleichmäßige Flächenpressung zwischen den Reibelementen 104.1 und 104.2, sodass zum einen stets ein genau definiertes Reibmoment MR vorliegt und sich zum anderen ein vorteilhaft gleichmäßiges Verschleißbild der Reibelemente 104.1 und 104.2 ergibt.

Die vorliegende Erfindung wurde vorstehend ausschließlich anhand von Beispielen für ein Schienenfahrzeug mit einem Drehgestell beschrieben. Es versteht sich jedoch, dass die Erfindung auch für Fahrzeuge mit beliebigen anderen Fahrwerken zum Einsatz kommen kann. Weiterhin versteht es sich, dass die Erfindung nicht nur in Verbindung mit Schienenfahrzeugen sondern auch in Verbindung mit beliebigen anderen Fahrzeugen zum Einsatz kommen kann.

## Patentansprüche

1. Fahrzeug, insbesondere Schienenfahrzeug, mit einem Fahrwerk (103) als erster Fahrzeugkomponente, einem darauf abgestützten Wagenkasten (102; 202) als zweiter Fahrzeugkomponente und einer Drehhemmungseinrichtung, umfassend
- einen Reibelementträger (104.3) für ein erstes Reibelement (104.1), wobei
- der Reibelementträger (104.3) dazu ausgebildet ist, derart um eine Hochachse des Fahrzeugs drehfest mit dem Fahrwerk (103) oder dem Wagenkasten (102; 202) verbunden zu werden, dass der Wagenkasten (102; 202) über das erste Reibelement (104.1) auf dem Fahrwerk (103) abgestützt ist, wobei
- der Wagenkasten (102; 202) relativ zu dem Fahrwerk (103) unter einer eine Drehung um die Hochachse hemmenden reibungsbehafteten Relativbewegung zwischen dem ersten Reibelement (104.1) und einem zweiten Reibelement (104.2) drehbar ist,
- eine Krafterzeugungseinrichtung (104.7; 204.7) mit einem Kontaktelement (104.8; 204.8) vorgesehen ist, wobei
- die Krafterzeugungseinrichtung (104.7; 204.7) derart mit der den Reibelementträger (104.3) tragenden Fahrzeugkomponente (103; 202) verbindbar ist, dass sie zur Erzeugung einer Kontaktkraft zwischen dem ersten Reibelement (104.1) und dem zweiten Reibelement (104.2) über das Kontaktelement (104.8; 204.8) auf den Reibelementträger (104.3) einwirkt.
**dadurch gekennzeichnet, dass**
- die Krafterzeugungseinrichtung (104.7) zur Einstellung eines Verlaufs eines beladungsabhängigen Reibmoments zwischen dem ersten Reibelement (104.1) und dem zweiten Reibelement (104.2) eine Losbrechkraft des Kontaktelements (104.8) definiert, bei deren Überschreiten eine Auslenkung des Kontaktelements (104.8) erfolgt, wobei die Krafterzeugungseinrichtung (104.7) eine Vorspanneinrichtung (104.12, 104.13, 104.14) zur Einstellung der Losbrechkraft aufweist.

2. Fahrzeug nach Anspruch 1, **dadurch gekennzeichnet, dass** die Krafterzeugungseinrichtung (104.7; 204.7) eine, insbesondere mechanische, Federeinrichtung (104.9; 204.9) zur Erzeugung einer Kontaktkraft aufweist.

3. Fahrzeug nach Anspruch 2, **dadurch gekennzeichnet, dass**
- die Federeinrichtung (104.9; 204.9) wenigstens eine Tellerfeder und eine Tellerfederführung (104.10; 204.15) umfasst, wobei
- die Tellerfeder eine Hauptfederrichtung definiert, in der die Tellerfeder ihre Hauptfederkraft ausübt, und
- die Tellerfederführung (104.10; 204.15) die Tellerfeder quer zu der Hauptfederrichtung führt, wobei
- die Tellerfeder insbesondere das Kontaktelement (204.8) ausbildet.

4. Fahrzeug nach einem der vorhergehenden Ansprüche, **dadurch gekennzeichnet, dass**
- die Krafterzeugungseinrichtung (104.7; 204.7) derart ausgebildet ist, dass das Kontaktelement (104.8; 204.8) im Normalbetrieb des Fahrzeugs einen vorgebbaren Hub zwischen einer ersten Extremstellung und einer zweiten Extremstellung ausführt, wobei
- das Kontaktelement (104.8; 204.8) in der ersten Extremstellung eine erste Kraft auf den Reibelementträger (104.3) ausübt und in der zweiten Extremstellungen eine zweite Kraft auf den Reibelementträger (104.3) ausübt und
- die zweite Kraft um höchstens 20% der ersten Kraft, vorzugsweise höchstens 10% der ersten Kraft, weiter vorzugsweise höchstens 5% der ersten Kraft, von der ersten Kraft abweicht.

5. Fahrzeug nach einem der vorhergehenden Ansprüche, **dadurch gekennzeichnet, dass**
- das Kontaktelement (104.8; 204.8) im Bereich des ersten Reibelements (104.1) auf den Reibelementträger (104.3) einwirkt.
und/oder
- das Kontaktelement auf einer dem ersten Reibelement abgewandten Seite auf den Reibelementträger einwirkt.

6. Fahrzeug nach einem der vorhergehenden Ansprüche, **dadurch gekennzeichnet, dass**
- der Reibelementträger wenigstens einen Trägerarm (104.3) mit einem ersten Endbereich und einem in Richtung einer Längsachse des Trägerarms beabstandeten zweiten Endbereich aufweist, wobei
- der Trägerarm (104.3) in dem ersten Endbereich einen Anschlussbereich (104.4) aufweist, der zur Verbindung mit der den Reibelementträger (104.3) tragenden Fahrzeugkomponente (103; 202) ausgebildet ist, und
- der Trägerarm (104.3) in einem von dem ersten Endbereich in Richtung der Längsachse des Trägerarms (104.3) beabstandeten Bereich das erste Reibelement (104.1) trägt,
- wobei der Anschlussbereich (104.4) des Trägerarms (104.3) insbesondere wenigstens zwei Anschlussabschnitte (104.5, 104.6) aufweist, die zur Verbindung mit der den Reibelementträger (104.3) tragenden Fahrzeugkomponente (103; 202) ausgebildet sind, wobei die beiden Anschlussabschnitte (104.5, 104.6) quer zu der Längsachse des Reibelementträgers (104.3) zueinander beabstandet sind.
und/oder
- wobei wenigstens einer der Anschlussabschnitte (104.5, 104.6) insbesondere dazu ausgebildet ist, spielfrei, insbesondere starr, mit der den Reibelementträger (104.3) tragenden Fahrzeugkomponente (103; 202) verbunden zu werden.

7. Fahrzeug nach Anspruch 6, **dadurch gekennzeichnet, dass**
- der Trägerarm (104.3) im Wesentlichen dreieckförmig ausgebildet ist, wobei
- sich der Anschlussbereich (104.4) insbesondere zwischen zwei Eckbereichen des Trägerarms (104.3) erstreckt und das erste Reibelement (104.1) in dem dritten Eckbereich des Trägerarms (104.3) angeordnet ist.

8. Fahrzeug nach einem der Ansprüche 6 oder 7, **dadurch gekennzeichnet, dass**
- der Trägerarm (104.3) um eine Trägheitsachse ein Flächenträgheitsmoment aufweist, wobei die Trägheitsachse quer zu einer durch die Längsachse des Trägerarms (104.3) und die Hochachse des Fahrzeugs definierte Ebene verläuft, und
- das Flächenträgheitsmoment in Richtung der Längsachse des Trägerarms (104.3) variiert, insbesondere zum zweiten Ende hin abnimmt, wobei
- das Flächenträgheitsmoment insbesondere derart variiert, dass sich eine im Normalbetrieb des Fahrzeugs zu erwartende Deformation des Trägerarms (104.3) im Wesentlichen nicht bis in den Anschlussbereich (104.4) erstreckt.

9. Fahrzeug nach einem der Ansprüche 6 bis 8, **dadurch gekennzeichnet, dass**
- der Trägerarm (104.3) in einer quer zu seiner Längsachse verlaufenden Querschnittsebene einen Querschnitt aufweist, wobei
- der Querschnitt des Trägerarms (104.3) in Richtung der Längsachse des Trägerarms (104.3) abnimmt.

10. Fahrzeug nach einem der vorhergehenden Ansprüche, wobei
- der Reibelementträger (104.3) derart um eine Hochachse des Fahrzeugs drehfest mit dem Fahrwerk (103) oder dem Wagenkasten (102; 202) verbunden ist, dass der Wagenkasten (102; 202) über das erste Reibelement (104.1) auf dem Fahrwerk (103) abgestützt ist,
- der Wagenkasten (102; 202) relativ zu dem Fahrwerk (103) unter einer eine Drehung um die Hochachse hemmenden reibungsbehafteten Relativbewegung zwischen dem ersten Reibelement (104.1) und einem zweiten Reibelement (104.2) drehbar ist, und
- die Krafterzeugungseinrichtung (104.7; 204.7) mit der den Reibelementträger (104.3) tragenden Fahrzeugkomponente (103; 202) verbunden ist, wobei
- der Reibelementträger (104.3) und die Krafterzeugungseinrichtung (104.7) insbesondere mit dem Fahrwerk (103) verbunden sind.

11. Fahrzeug nach Anspruch 10, **dadurch gekennzeichnet, dass**
- das Fahrwerk (103) einen Fahrwerksrahmen (103.3) und eine Wiege (103.5) umfasst, die über eine Sekundärfederung (103.4) auf dem Fahrwerksrahmen (103.3) abgestützt ist und in Querrichtung des Fahrzeugs verläuft,
- der Wagenkasten (102; 202) über die Drehhemmungseinrichtung (104; 204) auf der Wiege (103.5) abgestützt ist und
- die Drehhemmungseinrichtung (104; 204) in einem Endbereich der Wiege (103.5) angeordnet ist, wobei
- der Reibelementträger (104.3) und die Krafterzeugungseinrichtung (104.7) insbesondere mit der Wiege (103.5) verbunden sind.

12. Fahrzeug nach einem der Ansprüche 10 oder 11, **dadurch gekennzeichnet, dass** der Wagenkasten (102) über eine die Drehachse der Relativbewegung zwischen dem Wagenkasten (102) und dem Fahrwerk (103) definierende Lagereinrichtung (105) in Richtung der Hochachse auf dem Fahrwerk (103) abgestützt ist.

13. Fahrzeug nach Anspruch 12, **dadurch gekennzeichnet, dass** die Lagereinrichtung (105) nach Art eines Drehkranzes ausgebildet ist.

## Claims

1. Vehicle, in particular a rail vehicle, with a running gear (103) as a first vehicle component and a wagon body (102; 202) supported thereon as a second vehicle component, and a rotation impeding device, comprising
- a friction element carrier (104.3) for a first friction element (104.1), wherein
- said friction element carrier (104.3) is configured to be connectable to said running gear (103) or said wagon body (102; 202) in a manner torsionally rigid about a height axis of the vehicle such that said wagon body (102; 202) is supported on the running gear (103) via said first friction element (104.1), wherein
- said wagon body (102; 202) is rotatable relative to said running gear (103) under a friction-laden relative movement between said first friction element (104.1) and a second friction element (104.2) impeding a rotation about said height axis,
- a force generating device (104.7; 204.7) with a contact element (104.8; 204.8) is provided, wherein
- said force generating device (104.7; 204.7) is connectable to said vehicle component (103; 202) carrying said friction element carrier (104.3) in such a way that it acts, via said contact element (104.8; 204.8), on said friction element carrier (104.3) in order to generate a contact force between said first friction element (104.1) and said second friction element (104.2),
**characterized in that**
- said force generating device (104.7), for setting a course of a load-dependent friction torque between said first friction element (104.1) and said second friction element (104.2), defines a breakaway force of said contact element (104.8), wherein a displacement of said contact element (104.8) occurs when said breakaway force is exceeded, wherein said force generating device (104.7) comprises a biasing device (104.12, 104.13, 104.14) for adjusting said breakaway force.

2. Vehicle according to claim 1, **characterized in that**, the force generating device (104.7, 204.7) comprises an, in particular mechanical, spring device (104.9; 204.9) for generating a contact force.

3. Vehicle according to claim 2, **characterized in that**
- said spring device (104.9; 204.9) comprises at least one disk spring and one disk spring guide (104.10; 204.15), wherein
- said disk spring defines a main spring direction in which said disk spring exerts its main spring force, and
- said disk spring guide (104.10; 204.15) guides said disk spring transverse to the main spring direction, wherein
- said disk spring, in particular, forms said contact element (204.8).

4. Vehicle according to any one of the preceding claims, **characterized in that**
- said force generating device (104.7; 204.7) is configured in such a way that said contact element (104.8; 204.8), in normal operation of said vehicle, carries out a predeterminable excursion between a first extreme position and a second extreme position, wherein
- said contact element (104.8; 204.8), in said first extreme position, exerts a first force on said friction element carrier (104.3) and, in said second extreme position, exerts a second force on said friction element carrier (104.3), and
- said second force deviating from said first force by a maximum of 20% of said first force, preferably a maximum of 10% of said first force, and further preferably a maximum of 5% of said first force.

5. Vehicle according to any one of the preceding claims, **characterized in that**
- said contact element (104.8; 204.8) acts on said friction element carrier (104.3) in the area of said first friction element (104.1);
and/or
- said contact element acts on said friction element carrier on a side facing away from said first friction element.

6. Vehicle according to any one of the preceding claims, **characterized in that**
- said friction element carrier comprises at least one carrier arm (104.3) with a first end area and a second end area, located at a distance thereof in the direction of a longitudinal axis of said carrier arm, wherein
- said carrier arm (104.3), in said first end area, comprises a connection area (104.4) configured to provide the connection to said vehicle component (103; 202) carrying said friction element carrier (104.3), and
- said carrier arm (104.3) carries said first friction element (104.1) in an area located at a distance from said first end area in the direction of the longitudinal axis of said carrier arm (104.3).
- wherein said connection area (104.4) of said carrier arm (104.3), in particular, comprises at least two connection sections (104.5, 104.6) configured to provide the connection to said vehicle component (103; 202) carrying said friction element carrier (104.3), wherein said two connection sections (104.5, 104.6) are spaced apart from one another transverse to the longitudinal axis of said friction element carrier (104.3),
and/or
- at least one of said connection sections (104.5, 104.6) is particularly configured to be connected free of play, in particular rigidly, to said vehicle component (103; 202) carrying said friction element carrier (104.3).

7. Vehicle according to claim 6, **characterized in that**
- said carrier arm (104.3) is designed to be of essentially triangular shape, wherein
- said connection area (104.4) in particular extends between two corner areas of said carrier arm (104.3) and said first friction element (104.1) is arranged in the area of the third corner of the carrier arm (104.3).

8. Vehicle according to claim 6 or claim 7, **characterized in that**
- said carrier arm (104.3) exhibits an area moment of inertia about an axis of inertia, said axis of inertia running transverse to a plane defined by the longitudinal axis of said carrier arm (104.3) and said height axis of the vehicle, and
- said area moment of inertia varies in the direction of the longitudinal axis of said carrier arm (104.3), in particular, decreases towards said second end, wherein.
- said area moment of inertia varies in such a way that a deformation of said carrier arm (104.3) to be expected in the normal operation of said vehicle essentially does not extend as far as into said connection area (104.4).

9. Vehicle according to any one of claims 6 to 8, **characterized in that**
- said carrier arm (104.3) exhibits a cross-section in a cross-section plane running transverse to its longitudinal axis, wherein
- said cross-section of said carrier arm (104.3) decreases in the direction of the longitudinal axis of said carrier arm (104.3).

10. Vehicle according to any one of the preceding claims, wherein, in particular a rail vehicle, with a running gear (103), a wagon body (102; 202) supported thereon, and a rotation impeding device (104; 204) according to one of the foregoing Claims, wherein
- said friction element carrier (104.3) is conntected to said running gear (103) or said wagon body (102; 202) in a manner torsionally rigid about a height axis of the vehicle in such a way that said wagon body (102; 202) is supported on the running gear (103) via said first friction element (104.1),
- said wagon body (102; 202) is rotatable relative to said running gear (103) under a friction-laden relative movement between said first friction element (104.1) and a second friction element (104.2) impeding a rotation about said height axis,
- said force generating device (104.7; 204.7) being connected to said vehicle component (103; 202) carrying said friction element carrier (104.3), wherein
- said friction element carrier (104.3) and said force generating device (104.7; 204.7) particularly being connected to said running gear (103).

11. Vehicle according to claim 10, **characterized in that**
- said running gear (103) comprises a running gear frame (103.3) and a bolster (103.5) supported on said running gear frame (103.3) by means of a secondary suspension unit (103.4) and running in the transverse direction of said vehicle,
- said wagon body (102; 202) being supported on the bolster (103.5) by means of said rotation impeding device (104; 204), and
- said rotation impeding device (104; 204) being arranged in an end area of said bolster (103.5), wherein
- said friction element carrier (104.3) and said force generating device (104.7) in particular are connected to said bolster (103.5).

12. Vehicle according to claims 10 or 11, **characterized in that** said wagon body (102) is supported on said running gear (103) in the direction of said height axis by a bearing device (105) defining the axis of rotation of said relative movement between said wagon body (102) and said running gear (103).

13. Vehicle according to claim 12, **characterized in that** said bearing device (105) is designed in the form of a slewing ring.

## Revendications

1. Véhicule, en particulier véhicule ferroviaire, avec un châssis (103) en tant que premier composant de véhicule, une carrosserie (102; 202) supportée ci-dessus en tant que second composant de véhicule, et un dispositif d'inhibition de rotation, comprenant
- un support d'élément de friction (104.3) pour un premier élément de friction (104.1), dans lequel
- le support d'élément de friction (104.3) est configuré pour être relié de manière fixe en rotation autour d'un axe de hauteur du véhicule avec le châssis (103) ou la carrosserie (102, 202) de telle manière que la carrosserie (102, 202) est supportée via le premier élément de friction (104.1) sur le châssis (103)
- la carrosserie (102; 202) pouvant tourner par rapport au châssis (103) sous un mouvement relatif de frottement entre le premier élément de friction (104.1) et un second élément de friction (104.2) empêchant une rotation autour de l'axe de hauteur,
- un dispositif de génération de force (104.7; 204.7) ayant un élément de contact (104.8; 204.8) étant pourvu, dans lequel
- le dispositif de génération de force (104,7; 204.7) pouvant être relié au composant de véhicule (103, 202) qui porte le support d'élément de friction (104) de manière qu'il agit sur le support d'élément de friction (104.3) pour générer une force de contact entre le premier élément de friction (104.1) et le deuxième élément de friction (104.2) via l'élément de contact (104.8, 204.8),
**caractérisé en ce que**
- le dispositif de génération de force (104.7), pour ajuster le cours d'un couple de friction entre le premier élément de friction (104.1) et le deuxième élément de friction (104.2) que dépend du chargement, définit une force de décollement au dépassement de laquelle un déplacement de l'élément de contact (104.8) se passe, dans lequel le dispositif de génération de force (104.7) comprend un dispositif de prétension pour ajuster la force de décollement.

2. Véhicule selon la revendication 1, **caractérisé en ce que** le dispositif de génération de force (104.7; 204.7) comporte un dispositif à ressort (104.9; 204.9), en particulier mécanique, pour générer une force de contact.

3. Véhicule selon la revendication 2, **caractérisé en ce que**
- le dispositif à ressort (104.9; 204.9) comprend au moins un ressort à disque et un guide de ressort à disque (104.10; 204.15),
- le ressort à disque définissant une direction du ressort principal dans lequel (104.10; 204.15) le ressort à disque exerce sa force principale
- le guide de ressort à disque (104.10; 204.15) guidant le ressort à disque transversalement à la direction du ressort principal, dans lequel
- le ressort à disque, en particulier, formant l'élément de contact (204.8).

4. Véhicule selon l'une des revendications précédentes, **caractérisé en ce que**
- le dispositif de génération de force (104.7; 204.7) est configuré de telle manière que l'élément de contact (104.8; 204.8), pendant le fonctionnement normal du véhicule, effectue une course prédéterminable entre une première position extrême et une seconde position extrême, dans lequel
- l'élément de contact (104.8; 204.8), dans la première position extrême, exerce une première force sur le support d'élément de friction (104.3) et, dans la seconde position extrême, exerce une seconde force sur le support d'élément de friction (104.3) et
- la seconde force diffère de la première force au maximum par 20% de la première force, de préférence au maximum par 10% de la première force, plus préférablement au maximum par 5% de la première force.

5. Véhicule selon l'une des revendications précédentes, **caractérisé en ce que**
- l'élément de contact (104,8; 204,8) agit sur le support d'élément de friction (104,3) dans la zone du premier élément de friction (104,1),
et/ou
- l'élément de contact agit sur le support d'élément de friction sur un côté opposé au premier élément de friction.

6. Véhicule selon l'une des revendications précédentes, **caractérisé en ce que**
- le support de l'élément de friction présente au moins un bras porteur (104.3) avec une première zone d'extrémité et une seconde zone d'extrémité écartée dans la direction d'un axe longitudinal du bras porteur, dans lequel
- le bras porteur (104.4), dans sa première zone d'extrémité, comporte une zone de liaison (104.4) configurée pour être connectée au composant de véhicule (103; 202) portant le support de l'élément de friction (104.3), et
- le bras de support (104.3), dans une zone écartée de la première zone d'extrémité dans la direction de l'axe longitudinal du bras de support (104.3), porte le premier élément de friction (104.1),
- dans lequel la zone de liaison (104.4) du bras porteur (104.3), en particulier, présente au moins deux sections de liaison (104.5, 104.6) configurées pour être connectées au composant de véhicule (103, 202) portant le support d'élément de friction (104.3), dans lequel les deux sections de liaison (104.5, 104.6) sont écartées transversalement à l'axe longitudinal du support de l'élément de friction (104.3)
et/ou
- dans lequel au moins l'une des sections de liaison (104.5, 104.6), en particulier, est configurée pour être connectée sans jeu, en particulier de manière rigide, au composant de véhicule (103, 202) portant le support d'élément de friction (104.3).

7. Véhicule selon la revendication 6, **caractérisé en ce que**
- le bras de support (104.3) est de forme sensiblement triangulaire, dans lequel
- la zone de liaison (104.4) s'étend, en particulier, entre deux zones de coin du bras porteur (104.3) et le premier élément de friction (104.1) est situé dans une troisième zone de coin du bras du bras porteur (104.3).

8. Véhicule selon l'une des revendications 6 ou 7, **caractérisé en ce que**
- le bras porteur (104.3) présente un moment d'inertie autour d'un axe d'inertie, l'axe d'inertie s'étendant transversalement à un plan défini par l'axe longitudinal du bras porteur (104.3) et l'axe de hauteur du véhicule, et
- le moment d'inertie dans la direction de l'axe longitudinal du bras support (104.3) varie, en particulier, en décroissant vers la deuxième extrémité, dans lequel
- le moment d'inertie, en particulier, varie de telle sorte qu'une déformation du bras support (104.3) attendue pendant le fonctionnement normal de la du véhicule ne s'étend substantiellement pas dans la zone de liaison (104.4).

9. Véhicule selon l'une des revendications 7 à 9, **caractérisé en ce que**
- le bras porteur (104.3), dans un plan de section transversal à son axe longitudinal présente une section, dans lequel
- la section du bras porteur (104.3) diminuant dans la direction de l'axe longitudinal du bras porteur (104.3),

10. Véhicule selon l'une des revendications précédentes, dans lequel
- le support d'élément de friction (104.3) est relié de manière fixe en rotation autour d'un axe de hauteur du véhicule avec le châssis (103) ou la carrosserie (102, 202) de telle manière que la carrosserie (102, 202) est supportée via le premier élément de friction (104.1) sur le châssis (103),
- la carrosserie (102; 202) pouvant tourner par rapport au châssis (103) sous un mouvement relatif de frottement entre le premier élément de friction (104.1) et un second élément de friction (104.2) empêchant une rotation autour de l'axe de hauteur,
- le dispositif de génération de force (104.7; 204.7) est relié au composant de véhicule (103, 202) portant le support d'élément de friction (104.3) dans lequel
- le support d'élément de friction (104.3) et le dispositif de génération de force (104.7), en particulier, sont reliés au châssis (103).

11. Véhicule selon la revendication 10, **caractérisé en ce que**
- le châssis (103) comprend un cadre de châssis (103.3) et un berceau (103.5) qui s'appuie sur le cadre de châssis (103.3) via une suspension secondaire (103.4) et s'étend dans la direction transversale du véhicule,
- la carrosserie (102; 202) est supportée sur le berceau (103.5) par l'intermédiaire du dispositif d'inhibition de rotation (104; 204) et
- le dispositif d'inhibition de rotation (104; 204) est disposé dans une région d'extrémité du berceau (103.5), dans lequel
- le dispositif de génération de force (104.7), en particulier, est relié au berceau (103.5).

12. Véhicule selon l'une des revendications 10 ou 11, **caractérisé en ce que** la carrosserie (102) est supporté sure le châssis (103) dans la direction de l'axe de hauteur par un dispositif de palier (105) définissant un axe de rotation du mouvement relatif entre la carrosserie (102) et le châssis (103).

13. Véhicule selon la revendication 12, **caractérisé en ce que** le dispositif de palier (105) est conçu à la manière d'une couronne de rotation.
